# EUROPÄISCHE PATENTSCHRIFT

(11) **EP 1 239 068 B1**
(45) Veröffentlichungstag und Bekanntmachung des Hinweises auf die Patenterteilung: **02.03.2005**
(21) Anmeldenummer: 02001555.8
(22) Anmeldetag: 23.01.2002
(51) Int. Cl.: D03C 13/00, D03C 5/00

(54) **Antrieb für die Webschäfte einer Webmaschine**
Drive for a heald frame of a weaving machine
Entraînement des cadres harnais dans les métiers à tisser

(30) Priorität: 07.03.2001 DE 10111017
(43) Veröffentlichungstag der Anmeldung: 11.09.2002
(73) Patentinhaber: LINDAUER DORNIER GESELLSCHAFT M.B.H, 88129 Lindau (DE)
(72) Erfinder: Krumm, Valentin, 88138 Hergensweiler (DE)

(56) Entgegenhaltungen:
- EP-A- 0 848 097
- DE-A- 19 849 728
- US-A- 5 826 625
- PATENT ABSTRACTS OF JAPAN vol. 2000, no. 03, 30. März 2000 (2000-03-30) & JP 11 350285 A (TOYOTA AUTOM LOOM WORKS LTD), 21. Dezember 1999 (1999-12-21)

## Beschreibung

Die Erfindung betrifft einen Antrieb für die Webschäfte einer Webmaschine nach den Merkmalen des Oberbegriffs von Patentanspruch 1 und 2.

Antriebe für die Webschäfte von Webmaschinen, die auf sogenannte Schaft- oder Exzentermaschinen verzichten, sind bekannt.

Diese Antriebe lassen sich kategorisieren, und zwar in die Kategorie der Rotations-Gleichstromantriebe und in die Kategorie der sogenannten Linear-Gleichstromantriebe.

Bei den Rotations-Gleichstromantrieben handelt es sich um Motoren, die in ihrer Drehrichtung, z.B. in oszillierender Weise, umkehrbar betrieben werden, um die oszillierende Umkehrbewegung über sogenannte Umlenkhebel und Gestänge in eine oszillierende Linearbewegung auf die Fachbildemittel zu übertragen.

Dabei kann weiter unterschieden werden in sogenannte Direkt-Antriebe oder in Antriebe, die mit dem Fachbildemittel über sogenannte Schaftunterzüge verbunden sind.
Ein derartiger Antrieb mit Schaftunterzug ist z.B. aus der DE 196 51 799 A1 und der JP 07-324247 A bekannt.

Ferner ist aus der JP 11-124751 A ein Antrieb für Fachbildemittel mit Schaftunterzug bekannt. Die Rotationsbewegung des Antriebes wird über getriebliche Mittel und einen exzentrisch gelagerten einarmigen Hebel auf den aus Umlenkhebel und Zug-bzw. Schubstangen bestehenden Schaft-Unterzug in eine eine wechselnde Richtung ausführende Hubbewegung für jeden Webschaft umgewandelt.

Aus der JP 11-350285 ist ein Antrieb für die Fachbildemittel bekannt, bestehend aus einem einen Rotor und Stator aufweisenden elektrisch ansteuerbaren Außenläufer-Motor.
Der Rotor dieses Motors besitzt auf seinem Außenumfang Verzahnungen, die mit den als Zahnstange ausgebildeten Längsstreben der Webschäfte kämmen. Die Fachbildemittel besitzen hier keine Unterzüge.
Ein ähnlich gearteter Antrieb ist ferner aus der DE 196 51 799 A1 bekannt.

Von erheblichem Nachteil ist hier, dass die Webmaschinen mit Spezial-Fachbildemittel, also Spezialschäften ausgestattet sein müssen, oder zumindest im Falle der DE 196 51 799 die Webschäfte entsprechende Vorkehrungen aufweisen müssen. Dies würde eine Abkehr von den konventionellen Schäften bedeuten. Alle bisher auf dem Markt vorhandenen Webmaschinen wäre mit dieser vorbekannten Antriebsvariante nicht mehr einsetzbar.

Bekannt ist aus der DE 198 21 094 A1 ein elektromagnetischer Mechanismus zum indirekten oder zum direkten Schaftantrieb.
Beim indirekten elektromagnetischen Schaftantrieb erfolgt die Hubbewegung der Schäfte über den sogenannten Schaftunterzug, während bei einem direkt wirkenden elektromagnetischen Antrieb auf bewegungsumlenkende Mittel, wie z.B. Umlenkhebel, verzichtet wird.
Der offenbar auf der Basis von Spulen und Spulenkem aufgebaute Antrieb gibt dem Fachmann keine hinreichende Anleitung, wie die in diesem Dokument genannten Vorteilswirkung erzielt werden kann.

Aus der JP 09-078389 A ist ein Schaftantrieb ohne Schaftunterzug bekannt. Der Antrieb besteht aus einem Elektromotor, dessen Rotationsbewegung mittels eines in Art eines Kurbeltriebes ausgebildeten Antriebes in eine oszillierende Linearbewegung umgewandelt und auf den Webschaft übertragen wird. Eine solche Antriebslösung offenbart ferner die JP 11-286850.

Aus der Kategorie Gleichstrom-Linearmotor als Antriebsvorrichtung für Fachbildemittel von Webmaschinen ist ferner die DE 198 49 728 A1 bekannt.

In diesem Dokument wird eine Antriebsvorrichtung, z.B. für die Fachbildemittel einer Webmaschine offenbart, welche Antriebsvorrichtung aus Aktuatoren besteht, die als Kreissektor- bzw. Quasirotations- oder Gleichstrom-Motoren mit einem gemeinsamen magnetischen Statorfluss einiger oder aller Aktuatoren ausgebildet sind, welcher von mehreren Permanentmagneten stammt.
Jeder von diesen Permanentmagneten ist in mindestens zwei entgegengesetzten polarisierte Sektoren geteilt und in einem Abstand zu benachbarten Permanentmagneten in einem nicht magnetischen Träger angeordnet.

Die Permanentmagnete sind voneinander getrennt und durch einen Luftspalt, worin ein Bewegungsteil eingebaut ist, welches einen nicht magnetischen und elektrisch nicht leitenden Träger und mindestens eine dünne Spule aufweist, angeordnet.
Die Übertragung oder Umwandlung der Bewegung vom Bewegungsteil an das Arbeitselement wird bevorzugt durch ein Verbindungsglied ermöglicht.
Ein Positionssensor, der jedem Aktuator zugeordnet ist, dient als Lagegeber.
Die Antriebsvorrichtung zwischen dem Bewegungsübertragungsteil des Linear-Gleichstrommotors und dessen betreffenden Fachbildemittel erfordert auch hier einen Spezial-Schaft oder zumindestens geeignete Vorkehrungen, die von den konventionellen Webschäften abweichen.

Weitere Linear-Gleichstrommotoren als Antriebe für die Fachbildemittel sind aus JP 10-310947 A, JP 10-310948 A und aus JP 10-310949 A bekannt.
Auch hier erfordern die Antriebe Spezial-Schäfte, weil die Antriebe im Schaftrahmen des jeweiligen Webschaftes angeordnet sind.
Mit diesen technischen Lösungen ist der Nachteil verbunden, dass bei einem Artikel- oder Schaftwechsel das Schaftpaket mit dem Läufer der Linear-Gleichstrommotoren aus der Webmaschine gehoben werden muss, was bei erneutem Einsetzen des Schaftpakets zu Beschädigungen der Antriebe führen kann.
Ferner ist mit diesen Antrieben der Nachteil verbunden, dass bei einem Defekt des Motors der betreffende Schaft in seinen Führungen verklemmt und der Schaft dadurch sehr leicht beschädigt werden kann.
Darüber hinaus ist eine solche Antriebslösung nur für relativ schmale Webmaschinen geeignet, weil ein Mittelantrieb mit der gleichen Antriebskonzeption, wie mit den in den Schaftseitenstützen integrierten Antrieb, nicht möglich ist.
Ein weiterer Nachteil der in der JP 10-310949 A offenbarten Antriebslösung besteht darin, dass entweder die Webschäfte unterschiedlich große Längen aufweisen oder dass die Schäfte bei gleicher Länge zueinander seitlich versetzt in der Webmaschine angeordnet werden müssen. Eine solche Schaftanordnung erlaubt kein rationelles Arbeiten im Vorwerk.
Die bekannten Kettfaden-Einziehmaschinen müssten eigens dafür angepasst werden. Außerdem führt diese Antriebslösung zu relativ breiten Webmaschinen bei vergleichsweise geringer Webbreite.

Die europäische Patentanmeldung EP 0 879 990 A1 offenbart als Antrieb für die Fachbildemittel einer Webmaschine ein von Linear-Motoren beaufschlagtes Kipphebelsystem.
Nachteilig ist hierbei, dass die Position der Schaftanschlüsse von Webschaft zu Webschaft verschieden ist. Damit besteht nicht mehr die Möglichkeit, die einzelnen Schäfte untereinander auszutauschen, was insbesondere von erheblichem Nachteil in der Ersatzteil-Lagerhaltung ist.

Schließlich ist aus der europäischen Patentanmeldung EP 0 825 285 A1 eine Anordnung von Fachbildemitteln bekannt, die mittels Linearmotoren angetrieben ist.
Diese Anordnung besitzt den Nachteil, dass sowohl ein Oberbau als auch ein Unterbau für die Fachbildemittel erforderlich ist.
Der Antrieb erfolgt in sogenannten Vierer-Gruppen, so dass die Schäfte verschieden positionierte Antriebsverbindungen, also unterschiedlich positionierte Schaftanschlüsse besitzen müssen.
Nachteilig ist auch hier ein erschwertes Arbeiten im Vorwerk und bei der Zuordnung der Schäfte während eines Schaftwechsels.
Des weiteren stellt der Oberbau für jeden Webereibetrieb eine gewisse Unübersichtlichkeit dar. Das Einlegen der Schäfte in die Webmaschine, wie auch das Herausnehmen ist in der Regel nicht unproblematisch, zumindestens nicht im Vergleich mit konventionellen Webschäften.

Vor dem Hintergrund des zitierten Standes der Technik ist es Aufgabe der Erfindung, einen Antrieb für die Fachbildemittel von Webmaschinen zu schaffen und derart in der Webmaschine anzuordnen, dass mit konventionellen Webschäften als Fachbildemittel und mit den bekannten Schaftschnellverschlüssen gearbeitet werden kann und dass auf konventionelle Schaftunterzüge mit Umlenkhebel zum Schaftantrieb verzichtet werden kann.

Der Antrieb soll nicht als Kurbeltrieb ausgebildet sein. Ferner soll der Antrieb dafür geeignet sein, über eine frei programmierbare Ansteuerung verschiedene Bindungsrapporte, verschiedene Schafthübe und verschiedene Bewegungsprofile der Webschäfte zu realisieren.

Erfindungsgemäß wird die Aufgabe durch die Merkmale der Patentansprüche 1 und 2 gelöst.

Der erfindungsgemäße Antrieb ermöglicht in vorteilhafterweise beliebige Bewegungsprofile im Hinblick auf das Fachöffnungsprofil und den Fachschluß sowie beliebige Fachhübe auszuführen.
Der Fachschluss kann Farb- und/oder anderen Parametern des Schussgarns sowie der Bindung zugeordnet werden.
Mit dem erfindungsgemäßen Antrieb wird durch Verzicht auf Schaftunterzüge eine Kostenreduzierung sowohl material- als auch zeitseitig realisiert.
Instandhaltungs- und Wartungsmaßnahmen, insbesondere der in den Umlenkhebeln integrierten Lager entfallen.
Ohne nennenswerten Aufwand können alle auf dem Markt vorhandenen Webmaschinen nachgerüstet werden, weil die konventionellen Webschäfte mit den konventionellen Schaftkupplungen an die erfindungsgemäß ausgebildeten Antriebe angeschlossen werden können.
Weitere Vorteilswirkungen ergeben sich aus den Merkmalen der abhängigen Patentansprüche und aus der folgenden Beschreibung der Ausführungsbeispiele.

Die Erfindung wird nachstehend an Ausführungsbeispielen näher erläutert.

In den zugehörigen Zeichnungen zeigen:
- Figur 1: eine schematische Darstellung von zwei elektromotorischen Antrieben in Verbindung mit einem Webschaft,
- Figur 2: eine schematische Darstellung von drei elektromotorischen Antrieben in Verbindung mit einem Webschaft,
- Figur 3: eine schematische Darstellung von zwei auf einen Schaftanschluss eines Webschaftes wirkenden elektromotorischen Antrieben mit unterschiedlicher Anordnung der Achsposition,
- Figur 4: eine schematische Darstellung des oszillatorischen Antriebs als elektrischen Rotationsmotor,
- Figur 5: eine schematische Darstellung des oszillatorischen Antriebs als elektrischen Linear-Motor,
- Figur 6: eine schematische Darstellung des oszillatorischen Antriebs als Rotationsmotor nach Ansicht A-A in Figur 7 und
- Figur 7: eine weitere schematische Darstellung der elektromotorischen Antriebe in modulartiger Anordnung auf den maschinenfesten Achsen.

In Figur 1 ist ein konventioneller Webschaft 1 dargestellt.
Der Webschaft 1 ist, wie allgemein bekannt, mit ersten Kupplungsmitteln 2 ausgerüstet.

Diese Kupplungsmittel 2 sind in modernen Webmaschinen zusammen mit dem ein zweites Kupplungsmittel 3 aufweisenden Schub-Zugstangen 6 sogenannte Kupplungschnellverschlüsse, wie diese z.B. aus DE 195 48 848 B1 bekannt sind.

In der Figur sind die Kupplungsmittel 2 bekannter Weise an den Schaftseitenstützen 1a angeordnet.
Bei relativ breiten Webmaschinen, d.h. Webmaschinen mit einer Webbreite von z.B. mehr als drei Metern können weitere Schaftanschlüsse 2 vorhanden sein, wie in Figur 2 dargestellt.
Nur ein zentraler, mittiger Schaftanschluss 2 kann vorhanden sein, wie aus der JP 09-078389 A bekannt ist, wenn es sich um Webmaschinen geringer Webbreite, z.B. mit einer Breite von weniger als 1,5 m handelt.
Entgegen der bekannten technischen Lösungen sind in Figur 1 die Schub-Zugstangen 6 nicht an sogenannte Bewegungs-Umlenkhebel von sogenannten Schaftunterzügen angelenkt, sondern an geeigneter Stelle des in seiner Drehrichtung oszillierend umkehrbaren Rotors 4a eines elektrisch ansteuerbaren Motors 4 befestigt.
Die Drehrichtungsumkehr des Rotors 4a ist mit dem Doppelpfeil 9 angedeutet, während die Schub-Zugbewegung der Schub-Zugstange 6 durch den Doppelpfeil 10 angedeutet ist. Auf den erfindungsgemäß ausgebildeten Motor 4 und auf dessen erfindungsgemäße Anordnung relativ zu den Fachbildemitteln soll an anderer Stelle eingegangen werden.

Figur 2 zeigt Fachbildemittel, bestehend aus wenigstens zwei Webschäften 1.
Ferner ist eine Mehrfachanordnung der die Motore 4 tragenden Achsen 5 dargestellt.
Eine Mehrfachanordnung der Achsen 5 ist auch in Figur 3 gezeigt.
Die in Figur 3 offenbarte Mehrfachanordnung der Achsen 5 ist dann von Bedeutung, wenn eine vorbestimmte Teilung T zwischen den einzelnen Webschäften, siehe auch Figur 2, üblich ist eine 12mm-Teilung, das axiale Baumaß des Motors 4 unterschreitet.

Bei zwei Achsen 5 z.B., beträgt dass axiale Baumaß jedes auf einen Schaftanschluß 2 wirkenden Motors 4 dann 24mm und bei drei Achsen 5, wie in Figur 7 dargestellt, kann das axiale Baumaß 36mm betragen.
Die Achsen 5 sind, wie später noch deutlich wird, maschinenfeste Achsen, die den Stator 4b des Motors 4 tragen.

Bevorzugt sind die Achsen 5 als Vielkeilachsen ausgebildet, die die Motore 4 modulartig aufnehmen.
Ferner sind die Achsen als Hohlachsen ausgebildet, und zwar mit einem axialen Durchgang 5a versehen, der Kühlmittel zur Kühlung der Motore 4 hindurchführt.

In Figur 4 ist der Aufbau des zuvor erwähnten Motors 4 dargestellt.
Die Wirkungsweise des Motors 4 entspricht der eines konventionellen Gleichstrom- oder Wechselstrommotors, mit dem Unterschied, das der Rotor 4a ein Außenläufer ist, der, entsprechend seiner Ansteuerung, eine oszillierend umkehrbare Drehbewegung, entsprechend des Doppelpfeils 9 realisiert, und diese Drehbewegung über ein geeignetes auf dem Außenumfang vorhandenes Mittel 4d in eine Schwenkbewegung umsetzt. Am freien Ende des Mittels 4d ist eine Anlenkstelle 4c ausgebildet, an der die Schub-Zugstange 6 gemäß der Figuren 1 bis 3 und 7 angreift. Der Stator 4b des Motors 4 trägt, wie an sich bekannt, die symbolhaft dargestellten Wicklungen 4e.
Entsprechend des als Vielkeilprofil gestalteten Umfangs der Achse 5 besitzt der Stator 4b eine entsprechend gestaltete Aufnahme 4f.
Der Motor 4 ist, wie hiernach deutlich wird, also ein wellenloser Gleich- oder Wechselstrommotor.

Der in Figur 5 dargestellte Antrieb ist alternativ zu den vorgenannten Rotationsantrieb als Kreissektor-Linearmotor 11 ausgebildet.
Der prinzipielle Aufbau und die Wirkungsweise eines derartigen Kreissektor-Linearmotors ist z.B. aus DE 198 49 728 A1 bekannt, so dass hierauf nicht näher eingegangen werden muss.
Der Läufer 11a des Linearmotors 11 ist in Art eines schwenkbeweglich gelagerten einarmigen Hebels ausgebildet, an dessen freiem Ende eine Anlenkstelle 11c zum Verbinden mit einer Schub-Zugstange 6 gemäß der Figur 1 vorgesehen ist.
Der Stator 11b des Linearmotors 11 ist im Betriebszustand drehfest mit einer Achse 5, entsprechend der vorherigen Ausführungen zu dem Rotationsantrieb 4, verbunden.
Im Betriebszustand des Motors 11 ist ferner der Innenring 12a eines den Läufer 11a am Außenring 12b tagenden Wälzlagers 12 drehfest mit einer Achse 5 verbunden.
Der Innenring 12a des Wälzlagers 12 ist mit keilförmigen Ausnehmungen versehen, die den Keilen der Vielkeilachse 5 entsprechend ausgebildet sind.

Figur 6 zeigt eine Draufsicht der gemäß Figur 7 in der ersten Anordnungsebene auf den Achsen 5 angeordneten Motoren 4 oder 11.
Die Statoren 4b oder 11b der Motoren 4 oder 11 sind hier modulartig auf jeder Achse 5 angeordnet und mit dieser drehfest verbunden.
Unter Berücksichtigung der bereits erwähnten Schäfte-Teilung T sind hier drei Motoren 4;11 auf einer Seite eines Webschaftes 1 wirksam. Die gleiche Anzahl von Motoren 4;11 ist auf die andere Seite des Webschaftes wirksam.

Mit Figur 7 wird deutlich gemacht, dass in einer ersten Anordnungsebene wenigstens zwei Motoren 4 und in einer zweiten Anordnungsebene wenigstens ein weiterer Motor 4 auf ein und derselben Seite eines Webschaftes 1 über die entsprechende Zug-Schubstange 6 wirksam sein kann.

### ZEICHNUNGS-LEGENDE

- 1: Fachbildemittel (Webschaft)
- 1 a: Schaftseitenstütze
- 2: Kupplungsmittel
- 3: Kupplungsmittel
- 4: Rotationsmotor
- 4a: Rotor
- 4b: Stator
- 4c: Anlenkstelle
- 4d: Schwenkteil
- 4e: Wicklung
- 4f: Aufnahme
- 5: Achse
- 5a: Durchgang
- 6: Schub-Zugstange
- 7: Steuerung
- 8: Mittenachse
- 9: Doppelpfeil
- 10: Doppelpfeil
- 11: Linearmotor
- 11a: Läufer
- 11 b: Stator
- 12: Wälzlager
- 12a: Innenring
- 12b: Außenring
- T: Teilung

## Patentansprüche

1. Antrieb für die Webschäfte einer mit einem Hauptantrieb ausgerüsteten Webmaschine, welche Webschäfte erste Kupplungsmittel besitzen, die mit zweiten Kupplungsmitteln einer Schub-Zugstange wirkverbindbar sind, und wobei der Antrieb jedes Webschaftes wenigstens ein elektrisch ansteuerbar, aus Rotor und Stator bestehender Elektromotor ist, der an geeigneter Stelle mit der Webmaschine verbunden ist, **dadurch gekennzeichnet, dass** die Rotoren (4a) der Elektromotore (4) in ihrer Drehrichtung oszillierend umkehrbar sind,
dass jeder Rotor (4a) ein ein Schwenkteil (4d) aufweisender Rotor eines Außenläufer-Elektromotors ist, welches Schwenkteil außerhalb der axial-geometrischen Mittenachse (8) des Elektromotors eine Anlenkstelle (4c) für die mit dem Webschaft (1) wirkverbindbare Schub-Zugstange (6) besitzt und
dass als geeignete Stelle eine drehfeste Achse (5) vorgesehen ist, auf der die Elektromotore (4) modulartig positioniert sind.

2. Antrieb für die Webschäfte einer mit einem Hauptantrieb ausgerüsteten Webmaschine, welche Webschäfte erste Kupplungsmittel besitzen, die mit zweiten Kupplungsmitteln einer Schub-Zugstange verbindbar sind, und wobei der Antrieb jedes Webschaftes wenigstens ein elektrisch ansteuerbarer, aus Läufer und Ständer bestehender elektrischer Linearmotor ist, der an geeigneter Stelle mit der Webmaschine verbunden ist, **dadurch gekennzeichnet, dass** die Läufer (11a) der Linear-Motore (11) in ihrer Laufrichtung oszillierend umkehrbar sind,
dass die Läufer (11a) als ein um eine drehfest mit der Webmaschine verbundene Achse (5) schwenkbeweglich gelagertes Schwenkteil (11d) ausgebildet sind, welches Schwenkteil außerhalb seiner Lagerung eine Anlenkstelle (11c) für die mit dem Webschaft wirkverbindbare Schub-Zugstangen (6) besitzt und
dass als geeignete Stelle eine drehfeste Achse (5) vorgesehen ist, auf der die Linearmotore (11) modulartig positioniert sind.

3. Antrieb nach Anspruch 1, **dadurch gekennzeichnet, dass** der Motor (4) wahlweise ein Gleichstrom- oder Wechselstrom-Rotationsantrieb ist.

4. Antrieb nach Anspruch 2, **dadurch gekennzeichnet, dass** der Motor (11) wahlweise ein Kreissektor-Linear-Gleichstrommotor oder ein Kreissektor-Linear-Wechselstrommotor ist.

5. Antrieb nach Anspruch 1 oder 2, **dadurch gekennzeichnet, dass** eine Mehrfachanordnung der Achsen (5) vorgesehen ist, wenn eine vorbestimmte Teilung (T) der Fachbildemittel (1) kleiner als die axiale Baugröße des Motors (4;11) ist.

6. Antrieb nach Anspruch 1 oder 2, **dadurch gekennzeichnet, dass** bei einer Mehrfachanordnung der Achsen (5) wenigstens eine erste Achse und eine zweite Achse in einer gemeinsamen Anordnungsebene achsparallel zueinander angeordnet ist.

7. Antrieb nach Anspruch 6, **dadurch gekennzeichnet, dass** bei einer Mehrfachanordnung der Achsen wenigstens eine erste und eine zweite Achse (5) in einer gemeinsamen Anordnungsebene achsparallel angeordnet ist und wenigstens eine weitere Achse (5) in einer von der gemeinsamen Anordnungsebene verschiedenen Anordnungsebene angeordnet ist.

8. Antrieb nach Anspruch 1, **dadurch gekennzeichnet, dass** die Achse (5) vorzugsweise eine Vielkeilachse ist.

9. Antrieb nach Anspruch 1 oder 2, **dadurch gekennzeichnet, dass** jeder Achse (5) ein Motor (4;11) für jeweils ein Fachbildemittel (1) zugeordnet ist.

10. Antrieb nach Anspruch 1 oder 2, **dadurch gekennzeichnet, dass** die Motoren (4;11) der Fachbildemittel (1) mit dem Hauptantrieb synchron betreibbar sind.

11. Antrieb nach Anspruch 1 oder 2, **dadurch gekennzeichnet, dass** die Fachbildemittel (1) konventionelle Webschäfte sind.

12. Antrieb nach Anspruch 1 oder 2 , **dadurch gekennzeichnet, dass** die Fachbildemittel (1) wenigstens einen an sich bekannten Kupplungs-Schnellverschluss besitzen.

13. Antrieb nach Anspruch 1 oder 2, **dadurch gekennzeichnet, dass** die wenigstens eine drehfeste Achse (5) vertikal beabstandet unterhalb der Fachbildemittel (1) angeordnet ist.

14. Antrieb nach Anspruch 1 oder 2, **dadurch gekennzeichnet, dass** die Motoren (4;11) über eine Steuerung (7) frei programmierbar ansteuerbar sind.

15. Antrieb nach Anspruch 14, **dadurch gekennzeichnet, dass** in der Steuerung (7) Programme für die Bindung, Programme für die Schafthübe, Programme für die Fachöffnungsprofile und Programme für den Fachschluss in Abhängigkeit von Parametern des Schussgarnes abgelegt sind.

16. Antrieb nach Anspruch 1 oder 2, **dadurch gekennzeichnet, dass** die Achse (5) über ihre Länge einen zentrischen Durchgang (5a) besitzt.

17. Antrieb nach Anspruch 16, **dadurch gekennzeichnet, dass** der Durchgang (5a) eine Kühlmittelleitung ist.

## Claims

1. A drive for the heald frames of a loom provided with a main drive, which heald frames have first coupling means which are operatively connectable to second coupling means of a push-pull rod, and wherein the drive of each heald frame is at least one electrically actuatable electric motor comprising a rotor and a stator and connected to the loom at a suitable location, **characterised in that** the rotors (4a) of the electric motors (4) are reversible in their direction of rotation in an oscillating manner,
**in that** each rotor (4a) is a rotor of an external-rotor electric motor, said rotor having a pivoting part (4d) which, outside the axial-geometrical central axis (8) of the electric motor, has an articulation point (4c) for the push-pull rod (6), which is operatively connectable to the heald frame (1), and **in that** a rotationally fixed shaft (5), on which the electric motors (4) are positioned in a modular manner, is provided as a suitable location.

2. A drive for the heald frames of a loom provided with a main drive, which heald frames have first coupling means which are connectable to second coupling means of a push-pull rod, and wherein the drive of each heald frame is at least one electrically actuatable electric linear motor comprising a rotor and a stator and connected to the loom at a suitable location, **characterised in that** the rotors (11a) of the linear motors (11) are reversible in their direction of rotation in an oscillating manner, **in that** the rotors (11a) are formed as a pivoting part (11d) which is mounted so as to be pivotable about a shaft (5) connected to the loom in a rotationally fixed manner and which, outside its mounting, has an articulation point (11c) for the push-pull rod (6), which is operatively connectable to the heald frame, and **in that** a rotationally fixed shaft (5), on which the linear motors (11) are positioned in a modular manner, is provided as a suitable location.

3. A drive according to claim 1, **characterised in that** the motor (4) is either a d.c. or an a.c. rotary drive.

4. A drive according to claim 2, **characterised in that** the motor (11) is either a circular-sector d.c. linear motor or a circular-sector a.c. linear motor.

5. A drive according to claim 1 or 2, **characterised in that** a plurality of the shafts (5) is provided if a predetermined spacing (T) of the shedding means (1) is smaller than the axial size of the motor (4; 11).

6. A drive according to claim 1 or 2, **characterised in that**, with a plurality of the shafts (5), at least one first shaft and one second shaft are arranged in a common plane so as to be axially parallel to one another.

7. A drive according to claim 6, **characterised in that**, with a plurality of the shafts, at least one first and one second shaft (5) are arranged in a common plane so as to be axially parallel, and at least one further shaft (5) is arranged in a plane different from the common plane.

8. A drive according to claim 1, **characterised in that** the shaft (5) is preferably a spline shaft.

9. A drive according to claim 1 or 2, **characterised in that** a motor (4; 11) for a respective shedding means (1) is associated with each shaft (5).

10. A drive according to claim 1 or 2, **characterised in that** the motors (4; 11) of the shedding means are operable synchronously with the main drive.

11. A drive according to claim 1 or 2, **characterised in that** the shedding means (1) are conventional heald frames.

12. A drive according to claim 1 or 2, **characterised in that** the shedding means (1) have at least one quick-acting coupling closure known per *se.*

13. A drive according to claim 1 or 2, **characterised in that** the at least one rotationally fixed shaft (5) is arranged vertically spaced below the shedding means (1).

14. A drive according to claim 1 or 2, **characterised in that** the motors (4; 11) are actuatable in a freely programmable manner by a control means (7).

15. A drive according to claim 14, **characterised in that** programs for weaving, programs for lifting the heald frames, programs for the shed opening profiles and programs for shed closure as a function of parameters of the weft yarn are stored in the control means (7).

16. A drive according to claim 1 or 2, **characterised in that** the shaft (5) has a central passage (5a) over its length.

17. A drive according to claim 16, **characterised in that** the passage (5a) is a coolant line.

## Revendications

1. Entraînement pour les lisses d'une machine à tisser équipée d'un entraînement principal, lesquelles lisses comportent des premiers moyens de couplage qui peuvent être amenés en liaison active avec des deuxièmes moyens de couplage d'une tige de poussée et traction et l'entraînement de chaque lisse étant constitué par au moins un moteur électrique, formé par un rotor et un stator et destiné à être activé par voie électrique, lequel est relié à la machine à tisser en un emplacement approprié, **caractérisé en ce que** la direction de rotation des rotors (4a) des moteurs électriques (4) peut être inversée de manière oscillante, **en ce que** chaque rotor (4a) est un rotor, muni d'un élément pivotant (4d), d'un moteur électrique à induit extérieur, lequel élément pivotant comporte, à l'extérieur de l'axe médian (8) axial-géométrique du moteur électrique, une zone d'articulation (4c) pour la tige de poussée et traction (6) à amener en liaison active avec la lisse (1) et **en ce que** l'emplacement approprié est formé par un axe (5) fixe en rotation sur lequel sont positionnés sous forme modulaire les moteurs électriques (4).

2. Entraînement pour les lisses d'une machine à tisser équipée d'un entraînement principal, lesquelles lisses comportent des premiers moyens de couplage qui peuvent être amenés en liaison active avec des deuxièmes moyens de couplage d'une tige de poussée et traction et l'entraînement de chaque lisse étant constitué par au moins un moteur électrique linéaire, formé par un induit et un stator et destiné à être activé par voie électrique, lequel est relié à la machine à tisser en un emplacement approprié, **caractérisé en ce que** la direction de déplacement des induits (11a) des moteurs linéaires (11) peut être inversée de manière oscillante, **en ce que** les induits (11a) sont conçus sous la forme d'un élément pivotant (11d) monté pivotant autour d'un axe (5) assemblé de manière fixe en rotation avec la machine à tisser, lequel élément pivotant comporte, à l'extérieur de son montage, une zone d'articulation (11c) pour la tige de poussée et traction (6) à amener en liaison active avec la lisse et **en ce que** l'emplacement approprié est formé par un axe (5) fixe en rotation sur lequel sont positionnés sous forme modulaire les moteurs linéaires (11).

3. Entraînement selon la revendication 1, **caractérisé en ce que** le moteur (4) est au choix un entraînement rotatif à courant continu ou un entraînement rotatif à courant alternatif.

4. Entraînement selon la revendication 2, **caractérisé en ce que** le moteur (11) est au choix un moteur linéaire à courant continu en secteur de cercle ou un moteur linéaire à courant alternatif en secteur de cercle.

5. Entraînement selon la revendication 1 ou 2, **caractérisé en ce qu'**il est prévu un agencement à plusieurs axes (5), si une division (T) prédéfinie des moyens de formation de la foule (1) est plus petite que la dimension axiale du moteur (4 ; 11).

6. Entraînement selon la revendication 1 ou 2, **caractérisé en ce que**, dans un agencement à plusieurs axes (5), au moins un premier axe et un deuxième axe sont disposés parallèlement et axialement dans un plan d'agencement commun.

7. Entraînement selon la revendication 6, **caractérisé en ce que**, dans un agencement à plusieurs axes, au moins un premier et un deuxième axe (5) sont disposés parallèlement et axialement dans un plan d'agencement commun et au moins un axe supplémentaire (5) est disposé dans un plan d'agencement différent du plan d'agencement commun.

8. Entraînement selon la revendication 1, **caractérisé en ce que** l'axe (5) est de préférence un axe cannelé à cales multiples.

9. Entraînement selon la revendication 1 ou 2, **caractérisé en ce qu'**à chaque axe (5) est associé un moteur (4 ; 11) pour respectivement un moyen de formation de la foule (1).

10. Entraînement selon la revendication 1 ou 2, **caractérisé en ce que** les moteurs (4 ; 11) des moyens de formation de la foule (1) peuvent être actionnés de manière synchrone avec l'entraînement principal.

11. Entraînement selon la revendication 1 ou 2, **caractérisé en ce que** les moyens de formation de la foule (1) sont des lisses classiques.

12. Entraînement selon la revendication 1 ou 2, **caractérisé en ce que** les moyens de formation de la foule (1) comportent au moins un système de couplage à fermeture rapide, connu en soi.

13. Entraînement selon la revendication 1 ou 2, **caractérisé en ce que** ledit au moins un axe (5) fixe en rotation est disposé verticalement à une distance en dessous des moyens de formation de la foule (1).

14. Entraînement selon la revendication 1 ou 2, **caractérisé en ce que** les moteurs (4 ; 11) peuvent être actionnés de manière librement programmable par l'intermédiaire d'une commande (7).

15. Entraînement selon la revendication 14, **caractérisé en ce que** dans la commande (7) sont stockés des programmes pour l'armure, des programmes pour la levée des lisses, des programmes pour les profils d'ouverture de la foule et des programmes pour la fermeture de la foule en fonction des paramètres du fil de trame.

16. Entraînement selon la revendication 1 ou 2, **caractérisé en ce que** l'axe (5) comporte sur toute sa longueur un passage (5a) centré.

17. Entraînement selon la revendication 16, **caractérisé en ce que** le passage (5a) est une conduite pour fluide de refroidissement.
